# EUROPÄISCHE PATENTSCHRIFT

(11) **EP 1 464 746 B1**
(45) Veröffentlichungstag und Bekanntmachung des Hinweises auf die Patenterteilung: **17.05.2006**
(21) Anmeldenummer: 03007640.0
(22) Anmeldetag: 03.04.2003
(51) Int. Cl.: D04B 35/04, D04B 1/00

(54) **Nadel für Strickmaschinen und Verfahren zum Teilen einer Masche**
Needle for knitting machines and method of splitting a stitch
Aiguille pour métiers à tricoter et procédé pour la partition d'une maille

(43) Veröffentlichungstag der Anmeldung: 06.10.2004
(73) Patentinhaber: H. Stoll GmbH & Co., 72760 Reutlingen (DE)
(72) Erfinder: Stoll, Thomas, 72760 Reutlingen (DE)
(74) Vertreter: Möbus, Daniela

(56) Entgegenhaltungen:
- EP-A- 0 278 053
- EP-A- 0 449 549
- US-A- 2 124 305

## Beschreibung

Die Erfindung betrifft ein Verfahren zum Maschenteilen mit einer Strickmaschine und die Verwendung einer Stricknadel in diesem Verfahren.

Das Teilen von Maschen ist beim Herstellen von technisch aufwändigen Gestrickstücken ein relativ häufig gewünschtes Verfahren. Ein solches Maschenteilen ist beispielsweise von Vorteil beim Übergang von einem einflächigen Gestrick zu einem doppelflächigen Gestrick. Ein Maschenteilen ermöglicht außerdem eine ganze Reihe von Strickbindungen, die ansonsten nicht herstellbar wären.

Bisher ist ein echtes Maschenteilen, bei dem ein Schenkel der Masche in der einen Nadel und der andere Schenkel der Masche in der gegenüberliegenden Nadel hängt, nur mit Schiebernadeln möglich. Eine solche Maschenteilung ist beispielsweise in der EP 0 449 549 beschrieben. Diese Maschenteilung geschieht dadurch, dass der Schieber der Nadel, die die Masche ursprünglich hält, geöffnet wird, nachdem ein Maschenschenkel bereits vom Haken der gegenüberliegenden Nadel erfasst worden ist und sich der Maschenkopf auf dem Schieber der Maschen-Ursprungsnadel befindet. Dadurch fällt der nicht von der gegenüberliegenden Nadel erfasste Maschenschenkel in den Haken der Maschen-Ursprungsnadel.

Mit den üblicherweise eingesetzten Zungennadeln ist ein solches Maschenteilen jedoch nicht möglich.

Aus der US 2,124,305 ist eine Zungennadel bekannt, deren Haken einen verlängerten freien Schenkel aufweist, der bei geschlossener Zunge von dieser nur an der Spritze überdeckt wird. Dieser relativ lange freie Schenkel dient bei geschlossener Zunge dem Auflegen eines Strickfadens.

In der EP-A 0 278 053 ist eine Zungennadel mit federnd gelagerter Zunge beschrieben.

Der vorliegenden Erfindung liegt die Aufgabe zugrunde, ein Verfahren vorzuschlagen, mit dem ein echter Maschenteilungsvorgang mit Zungennadeln möglich ist, und ein Verfahren anzugeben, wie eine Maschenteilung durchgeführt werden kann.

Die Aufgabe wird gelöst mit einem Verfahren zum Teilen einer Masche auf einer Strickmaschine, die mit sich gegenüberliegenden Nadeln mit einer schwenkbar gelagerten und in einer Endstellung den Nadelhaken verschließenden Zunge ausgestattet ist, wobei zwischen der Zungenspitze in der den Nadelhaken verschließenden Endstellung und dem Beginn des abgerundeten Bereichs des Nadelhakenkopfs eine Maschenauflagesektion angeordnet ist, das gekennzeichnet ist durch die Schritte:
- Austreiben der Nadel mit der zu teilenden Masche, bis diese mit ihrem Kopf an einer am Nadelschaft ausgebildeten Brust anliegt,
- Austreiben der gegenüberliegenden Nadel und Hindurchführen des Nadelhakens zwischen dem Nadelschaft der die Masche haltenden Nadel und dem Maschenschenkel der zu teilenden Masche,
- Zurückziehen beider Nadeln, bis sich der Maschenkopf auf dem Schaft der die Masche ursprünglich haltenden Nadel und gleichzeitig im Nadelhaken der gegenüberliegenden Nadel befindet,
- weiterer Rückzug der die Masche ursprünglich haltenden Nadel, bis die Masche die Zunge dieser Nadel schließt und auf der Maschenauflagesektion zu liegen kommt,
- Vortrieb der die Masche ursprünglich haltenden Nadel, wobei die Masche die Zunge öffnet und in den Nadelhaken dieser Nadel gleitet,
- Rückzug beider Nadeln in die Grundposition, wobei sich die Masche nun gleichzeitig in beiden Nadelhaken befindet.

Der Beginn des erfindungsgemäßen Verfahrens entspricht dem Verfahren zur Übergabe einer Masche von der einen Nadel auf die gegenüberliegende Nadel. Die Ermöglichung des Hindurchführens des Nadelhakens der gegenüberliegenden Nadel zwischen dem Maschenschenkel und dem Nadelschaft der die Masche ursprünglich haltenden Nadel kann in an sich bekannter Weise durch eine Spreizfeder an der Nadel, die den Maschenschenkel nach außen drückt, ermöglicht werden. Die Maschenauflagesektion ermöglicht es im Gegensatz zu den üblicherweise eingesetzten Zungennadeln nun, die zu teilende Masche in diesem Bereich festzuhalten und dann durch einen Vortrieb der Nadel die Masche in den Nadelhaken gleiten zu lassen, während die gegenüberliegende Nadel die Masche bereits in ihrem Nadelhaken hält. Am Ende des Vorgangs befindet sich die Masche mit ihrem Kopf und einem Schenkel auf der die Masche ursprünglich haltenden Nadel und mit dem anderen Schenkel im Haken der gegenüberliegenden Nadel. Ein solches Verfahren kann sowohl auf einer Flachstrickmaschine als auch auf einer Rundstrickmaschine durchgeführt werden.

Die Aufgabe betrifft außerdem die Verwendung einer Nadel für Strickmaschinen mit einer schwenkbar gelagerten und in einer Endstellung den Nadelhaken verschließenden Zunge in einem erfindungsgemäßen Verfahren, bei der zwischen der Zungenspitze in der den Nadelhaken verschließenden Endstellung und dem Beginn des abgerundeten Bereichs des Nadelhakenkopfs eine Maschenauflagesektion angeordnet ist.

Bei herkömmlichen Zungennadeln überdeckt die Zunge im geschlossenen Zustand entweder den Nadelhakenkopf vollständig oder sie endet unmittelbar vor dem abgerundeten Bereich des Hakenkopfs. Dies bedeutet, dass eine Masche, die über die geschlossene Zunge gleitet, vom Zungenende direkt auf den gerundeten Hakenkopf springt und von dort in den Maschenverband des bisher hergestellten Gestricks gleitet.

Im Folgenden werden bevorzugte Ausführungsformen erfindungsgemäß verwendeter Nadeln sowie eines erfindungsgemäßen Verfahrens anhand der Zeichnung näher beschrieben.

Es zeigen:
- Fig. 1a: eine Seitenansicht einer herkömmlichen Zungennadel;
- Fig. 1b - 1d: Seitenansichten von drei erfindungsgemäß verwendbaren Zungennadeln;
- Fig. 2: einen Teilschnitt durch zwei gegenüberliegende Nadelbetten einer Flachstrickmaschine mit Zungennadeln gemäß Fig. 1b in der Ausgangsposition zum Teilen einer Masche;
- Fig. 3: eine der Fig. 2 entsprechende Darstellung in einem ersten Verfahrensstadium des Maschenteilens;
- Fig. 4: eine der Fig. 2 entsprechende Darstellung in einem zweiten Verfahrensstadium des Maschenteilens;
- Fig. 5: eine der Fig. 2 entsprechende Darstellung in einem dritten Verfahrensstadium des Maschenteilens;
- Fig. 6: eine der Fig. 2 entsprechende Darstellung in einem vierten Verfahrensstadium des Maschenteilens;
- Fig. 7: eine der Fig. 2 entsprechende Darstellung in einem fünften Verfahrensstadium des Maschenteilens.

In Fig. 1a ist der vordere Bereich einer Zungennadel 3'' nach dem Stand der Technik gezeigt. Die Nadel 3" weist einen Nadelhals 32", einen Nadelkopf 33 und eine Nadelspitze 35 am Ende des Nadelhakens auf. Außerdem ist eine Zunge 31 vorgesehen, die um einen Drehpunkt D, der auf einer Linie 100 liegt, drehbar gelagert ist. Die Zunge 31 ist in ihrer den Nadelhaken verschließenden Endstellung gezeigt. Das Ende 38 der Zunge überdeckt die Nadelspitze 35 und endet unmittelbar am Beginn des abgerundeten Bereichs des Hakenkopfs 33. Dies bedeutet, dass eine Masche, die über die Zunge 31 und die Zungenspitze 38 gleitet, direkt auf den abgerundeten Bereich des Hakenkopfs 33 springt und von diesem in den Maschenverband unterhalb der Nadel 3" gleitet. Im Gegensatz dazu zeigt die in Fig. 1b dargestellte erfindungsgemäße Zungennadel 3 einen Nadelhals 32, der gegenüber dem Nadelhals 32" der Nadel 3'' verlängert ist und einen entsprechend tieferen Nadelhaken aufweist. Auch der freie Schenkel 34 des Nadelhakens ist hier länger als bei der Nadel 3'', sodass sich zwischen der Spitze 38 der Zunge 31 und dem Hakenkopf 33 eine Maschenauflagesektion 40 ergibt, auf der eine Masche gehalten werden kann. Dies bedeutet, dass eine durch eine Rückzugsbewegung der Nadel 3 über die Zunge 31 und die Zungenspitze 38 gleitende Masche zunächst auf die Maschenauflagesektion 40 springt und dort gehalten werden kann, wenn die Nadel 3 nicht weiter zurückgezogen wird. Erst durch ein weiteres Zurückziehen der Nadel 3 gleitet die Masche dann über den Hakenkopf 33 in den Maschenverband wie bei der Nadel 3''.

Die Fig. 1c und 1d zeigen alternative Ausgestaltungen erfindungsgemäßer Nadeln 3"', 3"", die jeweils ebenfalls mit Maschenauflagesektionen 40', 40" versehen sind. Bei der Nadel 3''' aus Fig. 1c weist der freie Schenkel 34' des Hakens der Nadel 3"' eine in etwa V-förmige Vertiefung 41 auf, deren Spitze abgerundet ist. Die Abrundung an der Spitze geht über in eine Gerade 43, die zum Hakenkopf 33 führt, und auf der gegenüberliegenden Seite in eine Gerade 42, die zur Nadelspitze 35 hin verläuft. Durch die Vertiefung 41 ist bei der Nadel 3''' ein noch besserer Halt der Masche auf der Maschenauflagesektion 40' als bei der Nadel 3 gegeben.

Fig. 1d zeigt eine Nadel 3"", die der Nadel 3''' aus Fig. 1c sehr ähnlich ist. Hier ist die Maschenauflagesektion 40" ebenfalls mit einer ausgerundeten Vertiefung 44 versehen, die jedoch nun mit bogenförmigen Abschnitten 45, 46 zur Nadelspitze 35 bzw. zum Hakenkopf 33 übergeht. Bei beiden Nadeln, den Nadeln 3''' und 3"", werden die Vertiefungen 41, 44 durch eine entsprechende wellenförmige Gestaltung der freien Schenkel 34' bzw. 34'' der Nadelhaken gebildet.

Die Fig. 2 bis 7 illustrieren nun, wie mit einer Flachstrickmaschine mit zwei gegenüberliegenden Nadelbetten 1, 2, die mit Nadeln 3, 3' gemäß Fig. 1b bestückt sind, die Teilung einer Masche 5 durchgeführt werden kann. Fig. 2 zeigt dabei die die Masche 5 ursprünglich haltende Nadel 3 auf dem Nadelbett 1 und die auf dem gegenüberliegenden Nadelbett 2 angeordnete Nadel 3' in ihrer Grundposition. Die Nadel 3 ist in Pfeilrichtung A auswärts und in Pfeilrichtung B einwärts bewegbar. In analoger Weise lässt sich die Nadel 3' in Pfeilrichtung C austreiben und in Pfeilrichtung B wieder zurückziehen. Die Masche 5 der zuletzt gestrickten Maschenreihe des Gestricks 4 wird im Hakenraum 36 der Nadeln 3 des Nadelbetts 1 gehalten. Eine nicht dargestellte Abzugsvorrichtung bewegt das Gestrick 4 in Pfeilrichtung Z nach unten. Durch diese Abzugskraft entsteht in der Masche 5, die sich an einem Abschlagdraht 12 abstützt, eine Spannung, die für den Maschenbildungs- und für einen Umhängevorgang auf das Nadelbett 2 sowie für das hier dargestellte Maschenteilungsverfahren notwendig ist.

Zur Teilung der Masche 5 auf der Nadel 3 wird, wie Fig. 3 zeigt, die Nadel 3 in Pfeilrichtung A so weit ausgetrieben, bis die Masche 5 die Zunge 31 öffnet und auf dem Nadelschaft bis zu einer Brust 37 am Schaft der Nadel 3 gleitet. Im Brustbereich 37 ist außerdem eine Spreizfeder 38 angeordnet, die den Schenkel 5' der Masche 5 seitlich vom Nadelschaft abspreizt. Dadurch ist es möglich, bei einem Austrieb der Nadel 3' in Pfeilrichtung C den Haken dieser Nadel 3' zwischen dem Schaft der Nadel 3 und dem Maschenschenkel 5' hindurchzuführen, bis sich die Spritze 35' des Nadelhakens oberhalb des Maschenkopfs 5 befindet.

Wie Fig. 4 zeigt wird anschließend die Nadel 3' in Pfeilrichtung D so weit zurückgezogen, bis die Masche 5 innerhalb des Hakenraums 36' der Masche 3' zu liegen kommt. Gleichzeitig wird die Nadel 3 in Pfeilrichtung B zurückgezogen, und zwar so weit, dass die Masche 5 die Zunge 31 der Nadel 3 schließt und auf dem verlängerten Schenkel 34 des Nadelhakens der Nadel 3 zu liegen kommt, wie in Fig. 5 dargestellt ist. Die Masche 5 befindet sich nun also im Hakenraum 36 der Nadel 3' und gleichzeitig auf der Maschenauflagesektion 40 bzw. dem Schenkel 34 des Hakens der Nadel 3. Von dieser Position ausgehend wird nun die Nadel 3 wieder in Pfeilrichtung A ausgetrieben, wie Fig. 6 zeigt. Durch diese Austriebsbewegung öffnet die auf dem Schenkel 34 aufliegende Masche 5 die Zunge 31 der Nadel 3 und gleitet in den Haken der Nadel 3. Diese Position ist in Fig. 6 gezeigt. Anschließend werden beide Nadeln 3, 3' in Pfeilrichtung B bzw. D in ihre Grundposition zurückgezogen, wodurch sich die in Fig. 7 gezeigte Situation ergibt. Die Masche 5 liegt nun mit einem Schenkel 5' im Hakenraum 36' der Nadel 3' und mit dem Schenkel 5" im Hakenraum 36 der Nadel 3. Sie ist somit geteilt. Ausgehend von der in Fig. 7 gezeigten Position können nun beispielsweise mit den Nadeln 3, 3' jeweils Maschenverbände erzeugt werden, in denen auch die bisher maschenlosen Nadeln Maschen bilden und nicht nur einen Faden eingelegt bekommen, wie es dem Stand der Technik entspricht.

## Patentansprüche

1. Verfahren zum Teilen einer Masche (5) auf einer Strickmaschine, die mit sich gegenüberliegenden Nadeln (3, 3') mit einer schwenkbar gelagerten und in einer Endstellung den Nadelhaken verschließenden Zunge (31, 31') ausgestattet ist, wobei zwischen der Zungenspitze (38) in der den Nadelhaken verschließenden Endstellung der Zunge (31, 31') und dem Beginn des abgerundeten Bereichs des Nadelhakenkopfs (33, 33') eine Maschenauflagesektion (40, 40', 40") angeordnet ist, **gekennzeichnet durch** die Schritte:
- Austreiben der Nadel (3) mit der zu teilenden Masche (5), bis diese mit ihrem Kopf an einer am Nadelschaft ausgebildeten Brust (37) anliegt,
- Austreiben der gegenüberliegenden Nadel (3') und Hindurchführen des Nadelhakens zwischen dem Nadelschaft der die Masche (5) haltenden Nadel (3) und dem Maschenschenkel (5') der zu teilenden Masche (5),
- Zurückziehen beider Nadeln (3, 3'), bis sich der Maschenkopf auf dem Schaft der die Masche ursprünglich haltenden Nadel (3) und gleichzeitig im Nadelhaken (36') der gegenüberliegenden Nadel (3') befindet,
- weiterer Rückzug der die Masche (5) ursprünglich haltenden Nadel (3), bis die Masche (5) die Zunge (31) dieser Nadel (3) schließt und auf der Maschenauflagesektion (40) zu liegen kommt,
- Vortrieb der die Masche (5) ursprünglich haltenden Nadel (3), wobei die Masche (5) die Zunge (31) öffnet und in den Nadelhaken (36) dieser Nadel gleitet,
- Rückzug beider Nadeln (3, 3') in die Grundposition,
wobei sich die Masche (5) nun gleichzeitig in beiden Nadelhaken (36, 36') befindet.

2. Verwendung einer Nadel (3, 3', 3"', 3"") für Strickmaschinen mit eines Schwenkbar gelagerten und in eines Endstellung den Nadelhaken verschließenden Zunge (31,31') in einem Verfahren nach Anspruch 1, bei der zwischen der Zungenspitze (38) in der den Nadelhaken verschließenden Endstellung der Zunge (31, 31') und dem Beginn des abgerundeten Bereichs des Nadelhakenkopfs (33, 33') eine Maschenauflagesektion (40, 40', 40") angeordnet ist.

3. Verwendung einer Nadel nach Anspruch 2, wobei die Maschenauflagesektion (40) der Nadel von einem geraden Abschnitt des freien Schenkels (34) des Nadelhakens gebildet wird.

4. Verwendung einer Nadel nach Anspruch 2, wobei die Maschenauflagesektion (40', 40") eine Vertiefung (41, 44) aufweist.

5. Verwendung einer Nadel nach Anspruch 4, **dadurch gekennzeichnet, dass** die Vertiefung (41) annähernd V-förmig ist.

6. Verwendung einer Nadel nach Anspruch 4 oder 5, **dadurch gekennzeichnet, dass** die Vertiefung (41, 44) von einer wellenförmigen Ausgestaltung des freien Schenkels (34, 34") des Nadelhakens gebildet ist.

7. Verwendung einer Nadel nach einem der Ansprüche 2 bis 6, **dadurch gekennzeichnet, dass** die Zunge (31, 31') der Nadel (3, 3', 3"', 3"") gegen den Widerstand einer Feder in ihre Endstellungen bewegbar ist.

## Claims

1. , Method for splitting a stitch (5) on a knitting machine equipped with opposing needles (3, 3') comprising a latch (31, 31'), which is pivotally mounted and closes the needle hook in an end position, a stitch support section (40, 40', 4") being arranged between the tip (38) of the latch, in the end position, closing the needle hook, of the latch (31, 31'), and the start of the rounded region of the head (33, 33') of the needle hook, **characterised by** the following steps:
- raising the needle (3) with the stitch (5) to be split until the head of said needle is adjacent to a breast (37) formed on the needle stem,
- raising the opposing needle (3') and guiding the needle hook between the stem of the needle (3), holding the stitch (5), and the shank (5') of the stitch (5) to be split,
- withdrawing both needles (3, 3') until the stitch head is located on the shaft of the needle (3), originally holding the stitch, and also in the hook (36') of the opposing needle (3'),
- further withdrawing the needle (3), originally holding the stitch (5), until the stitch (5) closes the latch (31) of this needle (3) and comes to rest on the stitch support section (40),
- advancing the needle (3), originally holding the stitch (5), wherein the stitch (5) opens the latch (31) and slides into the hook (36) of this needle, and
- withdrawing both needles (3, 3') into the starting position, the stitch (5) then being simultaneously in both needle hooks (36, 36').

2. Use of a needle (3, 3', 3"', 3"") for knitting machines comprising a latch (31, 31'), which is pivotally mounted and closes the needle hook in an end position, in a method according to claim 1, wherein a stitch support section (40, 40', 40") is arranged between the tip of the latch (38), in the end position, closing the needle hook, of the latch (31, 31'), and the start of the rounded region of the head (33, 33') of the needle hook.

3. Use of a needle according to claim 2, wherein the stitch support section (40) of the needle is formed by a straight portion of the free shank (34) of the needle hook.

4. Use of a needle according to claim 2, wherein the stitch support section (40', 40") comprises a recess (41, 44).

5. Use of a needle according to claim 4, **characterised in that** the recess (41) is approximately V-shaped.

6. Use of a needle according to either claim 4 or claim 5, **characterised in that** the recess (41, 44) is formed by an undulating configuration of the free shank (34, 34") of the needle hook.

7. Use of a needle according to any one of claims 2 to 6, **characterised in that** the latch (31, 31') of the needle (3, 3', 3"', 3"") may be brought into its end positions counter to the resistance of a spring.

## Revendications

1. Procédé pour diviser une maille (5) sur une machine à tricoter équipée d'aiguilles (3, 3') opposées et munies d'un clapet (31, 31') qui peut pivoter et qui ferme les crochets d'aiguille dans une position finale, une section d'appui de maille (40, 40', 40'') se trouvant entre la pointe de clapet (38) quand le clapet (31, 31') est en position finale qui ferme le crochet d'aiguille et le début de la zone arrondie de la tête (33, 33') du crochet d'aiguille, **caractérisé par** les étapes suivantes :
- expulser l'aiguille (3) munie de la maille (5) à diviser jusqu'à ce que sa tête soit en contact avec un épaulement (37) formé sur le talon d'aiguille,
- expulser l'aiguille (3') opposée et passer le crochet d'aiguille entre le talon de l'aiguille (3) qui porte la maille (5) et le montant (5') de la maille (5) à diviser,
- tirer en arrière les deux aiguilles (3, 3') jusqu'à ce que la tête de maille se trouve sur le talon de l'aiguille (3) qui portait à l'origine la maille et en même temps dans le crochet d'aiguille (36') de l'aiguille (3') opposée,
- tirer plus en arrière l'aiguille (3) qui portait à l'origine la maille (5) jusqu'à ce que la maille (5) ferme le talon (31) de cette aiguille (3) et repose sur la section d'appui de maille (40),
- avancer l'aiguille (3) qui portait à l'origine la maille (5), la maille (5) ouvrant alors le clapet (31) et glissant dans le crochet d'aiguille (36) de cette aiguille,
- tirer en arrière les deux aiguilles (3, 3') en position de base, la maille (5) se trouvant maintenant en même temps dans les deux crochets d'aiguille (36, 36').

2. Utilisation d'une aiguille (3, 3', 3''', 3"") dans un procédé selon la revendication 1 pour des machines à tricoter équipées d'un clapet (31, 31') qui est monté pivotant et qui ferme le crochet d'aiguille dans une position finale, dans laquelle une section d'appui de maille (40, 40', 40") se trouve entre la pointe de clapet (38) quand le clapet (31, 31') est en position finale qui ferme le crochet d'aiguille et le début de la zone arrondie de la tête (33, 33') du crochet d'aiguille.

3. Utilisation d'une aiguille suivant la revendication 2, dans laquelle la section d'appui de maille (40) de l'aiguille est formée par un segment rectiligne de la branche (34) libre du crochet d'aiguille.

4. Utilisation d'une aiguille suivant la revendication 2, dans laquelle la section d'appui de maille (40, 40') présente un renfoncement (41, 44).

5. Utilisation d'une aiguille suivant la revendication 4, **caractérisée en ce que** le renfoncement (41) forme à peu près un V.

6. Utilisation d'une aiguille suivant la revendication 4 ou 5, **caractérisée en ce que** le renfoncement (41, 44) est formé par une structure ondulée de la branche (34, 34'') libre du crochet d'aiguille. formé par une structure ondulée de la branche (34 , 34") libre du crochet d' aiguille .

7. Utilisation d'une aiguille suivant l'une des revendications 2 à 6, **caractérisée en ce que** le clapet (31, 31') de l'aiguille (3, 3', 3''', 3'''') peut venir en ses positions finales à l'encontre de la résistance d'un ressort.
